# EUROPÄISCHE PATENTSCHRIFT

(11) **EP 0 483 069 B1**
(45) Veröffentlichungstag und Bekanntmachung des Hinweises auf die Patenterteilung: **14.06.1995**
(21) Anmeldenummer: 91810812.7
(22) Anmeldetag: 22.10.1991
(51) Int. Cl.: B42F 13/10

(54) **Aktenverbinder**
Binder
Classeur

(30) Priorität: 23.10.1990 CH 3387/90
(43) Veröffentlichungstag der Anmeldung: 29.04.1992
(73) Patentinhaber: OEKOPACK AG, 3604 Thun (CH)
(72) Erfinder: Schwengeler, Hans, CH-3604 Thun (CH)
(74) Vertreter: AMMANN PATENTANWAELTE AG BERN

(56) Entgegenhaltungen:
- DE-A- 1 436 207
- DE-U- 7 048 112
- FR-A- 1 564 124
- US-A- 4 625 996

## Beschreibung

Die Erfindung betrifft einen metallfreien Aktenverbinder aus Kunststoff für das Aufreihen und lösbare Verbinden gelochter Dokumente, mit zwei Haltestreifen, bei denen nach Art einer Perlenschnur kugelige Erweiterungen mit stegartigen Teilen abwechseln, und mit einem Klemmsteg mit Klemmhöckern zum seitlichen Festklemmen der durch je ein Loch im Klemmsteg geführten und seitlich umgelegten Haltestreifen, wobei jeder Klemmhöcker einen oben offenen Längsschlitz zur Aufnahme eines stegartigen Teils des jeweiligen Kugelstranges des Haltestreifens aufweist.

Derartige Aktenverbinder sind bereits bekannt. Sie dienen dazu, gelochte Dokumente zu einem mehr oder weniger dicken Stapel zwecks Archivierung oder sonstiger Aufbewahrung lösbar zu vereinigen.

Manche bekannte Aktenverbinder bestehen aus Metall, und die Haltestreifen sind als umbiegbare, leider scharfkantige Metallstreifen mit einer Breite ausgeführt, die etwas kleiner als der Durchmesser der Heftlöcher ist. (Die beiden Heftlöcher, die mit den üblichen Heftlochern hergestellt werden, haben alle den gleichen Durchmesser von 5 mm und einen Abstand von 8 cm). Die Haltestreifen dieser bekannten Metall-Aktenverbinder stellen im nicht umgebogenen Zustand die beidseitige Verlängerung des ebenfalls metallischen Basissteges dar, der gegenüber den Haltestreifen auch verbreitert sein kann. Der Klemmsteg, gefertigt aus Metall oder Kunststoff, besteht im einfachsten Fall aus einem beidseitig abgerundeten Streifen mit zwei Löchern. Anspruchsvollere Ausführungen enthalten verschiebbare Klemmlaschen für die umgebogenen Haltestreifen.

Es ist ein weiterer Aktenverbinder bekannt geworden, der aus Kunststoff besteht, und befindet sich auch auf dem Markt. Auf einem Basissteg erheben sich im Lochabstand (d.h. 8 cm) zwei je ca. 3 mm breite und 10 cm lange Streifen, die an ihren Innenseiten geriffelt sind. Der Klemmsteg besitzt aussen neben jedem Loch einen Greifer, unter den der nach aussen umgebogene Haltestreifen horizontal, d.h. seitwärts, geklemmt werden kann.

Dieser bekannte Aktenverbinder benötigt ein Spezialwerkzeug aus zwei parallelen, durch einen Steg verbundenen, dünnwandigen Rohren, auf die zunächst die abzuheftenden Dokumente geschoben werden. Dann werden die genannten Haltestreifen in die Rohre gesteckt und der Dokumentenstapel von den Rohren auf die Haltestreifen überführt. Auch wenn dieses Werkzeug nicht unbedingt erforderlich ist, bietet das Abheften von Einzelblättern wegen den relativ schmalen und scharfkantigen Haltestreifen Schwierigkeiten.

Ein weiterer Aktenverbinder, der dem eben beschriebenen ähnlich ist, bildet den Gegenstand der DE-U-7 434 382.

Schliesslich offenbart die DE-A1-1 436 207 eine Heftvorrichtung für gelochte Blattbelege nach dem Oberbegriff des vorliegenden Patentanspruches 1. Bei dieser Vorrichtung werden die gelochten Blattbelege durch zwei gattungsgemässe, jedoch unverbundene Haltestreifen miteinander verbunden, die durch die Heftlöcher geführt und dann oben und unten mittels je einer Tragplatte festgelegt werden. Nachteilig bei dieser Lösung ist insbesondere das Erfordernis zweier Tragplatten, daher eine lose, leicht aus den Händen rutschende und schwer beherrschbare Angelegenheit, sowie eine Konstruktion der Tragplatten, die kein zuverlässiges Festlegen der Haltestreifen ("Perlstäbe") gestattet.

Aufgabe der Erfindung ist es, einen Aktenverbinder zu schaffen, der mit den geschilderten Nachteilen nicht behaftet ist und insbesondere metallfrei ist, da Metallstreifen erstens scharfkantig sind und die Heftlöcher verletzen, zweitens auf den Dokumenten Rostflecken verursachen, drittens metallhaltige Aktenverbinder nicht lösungsmittelbeständig sind und viertens bei einer Hochfrequenztrocknung des Dokumentenstapels nach einer Entsäuerung (s.u.) Feuer fangen.

Der erfindungsgemässe Aktenverbinder bildet den Gegenstand des unabhängigen Patentanspruches 1, während besondere Ausführungsformen in den abhängigen Ansprüchen definiert sind.

Die Archivare fürchten sich davor, das geschriebene und gedruckte Kulturgut der vergangenen ca. 150 Jahre (d.h. seit der Herstellung des industriell gefertigten Alaun-Papiers) zu verlieren. Es wird fieberhaft an einer Anlage gearbeitet, welche es ermöglichen soll, kostengünstig relativ grosse Durchsatzmengen von Büchern und Dokumenten dergestalt zu behandeln, dass der Zelluloseverfall durch die Säureionen zumindest verlangsamt, wenn nicht aufgehalten werden kann. Man will die abgelegten Dokumente paketweise durch eine Anlage schleusen, in der die Dokumente mit zum Teil gasförmigen Chemikalien und Lösungsmitteln behandelt werden. Eine gute und vollständige Uebersicht über die Ursachen des Papierzerfalls und über die Möglichkeiten und Probleme sowie den gegenwärtigen Stand der Konservierung findet sich in "Bild der Wissenschaft", Heft 7/1991, S. 34 bis 38.

Welche Mittel man auch immer endgültig wählen wird, Stahl bzw. Eisen wird angegriffen werden. Der erfindungsgemässe Aktenverbinder muss für diesen Zweck ganz aus Kunststoff bestehen und zwar aus einem Kunststoff, welcher die bei der Entsäuerung einzusetzenden Chemikalien aushält, nichts aufnimmt und selbst nichts abgibt.

In bevorzugter Weise besteht der Aktenverbinder, der mit seinen beiden Teilen in einem Werkzeug durch Spritzguss herstellbar ist, aus einem Kunststoff, welcher thermoplastisch ist, aber Elastomeranteile enthält. Ganz besonders bevorzugt ist nicht eine Mischung aus thermoplastischen und elastomeren Kunststoffen, sondern Blockcopolymere mit harten, kristallinen Segmenten aus Polyalkylenterephthalaten und weichen, amorphen Segmenten auf der Basis langkettiger Polyetherglykole. Solche Kunststoffe, z.B. die Hytrel-Typen (Du Pont), zeichnen sich durch Lösungsmittelfestigkeit, hohe Zähigkeit und Rückfederung, hohe Dauerbiegefestigkeit und gute Flexibilität aus; die Oberfläche ist glatt und erinnert an Polytetrafluorethylen. Die Kunststoffe sind alterungsbeständig und sollen nicht verspröden; diese Eigenschaft ist für eine Langzeitaufbewahrung von Dokumenten wichtig. Bevorzugt werden Kunststoffe der Type HYTREL® 7248.

In der Zeichnung ist ein Ausführungsbeispiel des erfindungsgemässen Aktenverbinders dargestellt, das nun besprochen werden soll.

Es zeigen:
Figur 1 einen erfindungsgemässen Aktenverbinder in perspektivischer Darstellung,
Figur 2 eine Draufsicht eines Klemmstegs,
Figur 3 einen Längsschnitt nach Linie III-III der Figur 2 und
Figur 4 eine Variante des Aktenverbinders.

Der erfindungsgemässe Aktenverbinder weist zunächst einen Basissteg 10 auf, an den im Abstand von 80 mm zwei Haltestreifen 12, 14 angespritzt sind. Die Haltestreifen haben eine zylindrische, ca. 15 bis 40 mm lange Unterlänge 13, 15 mit einem Durchmesser von ca. 4,5 mm. Daran schliesst sich nach oben ein Kugelstrang 16, 17 an, der ca. 50 - 100 mm lang ist. Der Durchmesser der kugeligen Erweiterung ist höchstens gleich dem der Heftungslöcher (5 mm).

Der Klemmsteg 18 besitzt neben den Löchern 19 (Abstand wieder 80 mm) zwei Klemm- oder Haltehöcker 20, die einen kreisförmigen Durchgang 21 und einen auf der Oberseite angebrachten Längsschlitz 22 aufweisen. Der Abstand d der Kugeln in den Kugelsträngen 16 und 17 entspricht der Länge der Längsschlitze 22 derart, dass sich eine Kugel vorn an den Haltehöcker 20 und die nächste Kugel mit leichter Axialspannung an die Hinterseite desselben Haltehöckers anlegt, wenn der Kugelstrang 16 bzw. 17 durch den Längsschlitz 22 in den Durchgang 21 gezogen oder gedrückt wird, siehe Figur 2.

Bevorzugt ist der Klemmhöcker 20 mit einer vorderen, teilkugelförmigen Ausnehmung 23 versehen, in die sich die entsprechende Kugel des Kugelstranges 16, 17 einlegen kann. Die Haltehöcker 20 stehen nicht isoliert auf dem Klemmsteg 18, sondern sind an Verstärkungsrippen 26, 28 auf den Längskanten des Klemmsteges 18 angeformt. Dadurch wird die Stabilität des Klemmsteges entscheidend verbessert.

Jedes der beiden Löcher 19 im Klemmsteg 18 ist nach aussen, d.h. zum Klemmhöcker 20 hin, mit einer halbkreis-und schlitzförmigen Ausnehmung 24 versehen, in die zwar ein Steg, aber nicht eine Kugel der Kugelstränge 16, 17 passt. Eine solche Kugel legt sich unter Zug einerseits an den Umfang der Ausnehmung 24 und andererseits an die benachbarte Endfläche des Haltehöckers an. Dazu ist vorgesehen, dass der oben erwähnte Abstand der Haltestreifen (80 mm) nicht zwischen den Mittelpunkten der Löcher 19, sondern zwischen den Mittelpunkten der Ausnehmungen 24 vorgesehen ist.

Der Längsschlitz 22 hat eine Breite, d.h. Oeffnung, die um ein weniges kleiner ist als die Dicke eines der genannten Stege. Der Haltestreifen wird daher zuverlässig festgeklemmt.

Figur 4 zeigt nun eine Variante des erfindungsgemässen Aktenverbinders, die es ermöglicht, gelochte Akten von einem Stapel 29, z.B. einem Heftordner 30 mit zwei aufrechtstehenden, oben leicht abgebogenen Stiften 32, rasch und mühelos auf den erfindungsgemässen Aktenverbinder zu überführen.

Dazu ist die vorderste Perle beider Kugelstränge 16, 17 (Figur 1) durch eine Hülse 34 ersetzt, deren Innendurchmesser (z.B. 4,2 mm) auf die Stifte 32 passt; die Länge des Hohlraumes der Hülse ist z.B. 8-12 mm. Zur Verwendung wird der Aktenverbinder, wie in Figur 4 gezeigt, auf die Stifte 32 aufgesteckt. Nach Ueberführung des Stapels 29 auf die Haltestreifen 12, 14 wird die Hülse 34 abgezogen, und der Klemmsteg kann aufgesetzt werden.

Zur Verwendung werden die abzuheftenden Dokumente mit ihren Heftungslöchern bis zu den Unterlängen 13, 15 geführt. Nach Vervollständigung eines Stapels wird der Klemmsteg 18 aufgesetzt, so dass ihn die oberen Abschnitte der Kugelstränge 16, 17 überragen. Diese werden nun unter Zug in die Längsschlitze 22 der Haltehöcker 20 eingedrückt, bis sie im Durchgang 21 festgehalten werden. Es ist zu beachten, dass dieses Festklemmen durch eine angenäherte Vertikalbewegung geschieht und dass daher das Klemmen und Lösen einfacher und schneller bewirkt wird als bei den bekannten Aktenverbindern.

Die Kugelstränge 16, 17 können beispielsweise 6 bis 15 Kugeln aufweisen. Die Haltehöcker 20 können auch an beiden Enden des Durchganges 21 kugelschalenförmige Ausnehmungen (wie 23) zum besseren Kontakt mit den kugelförmigen Erweiterungen besitzen.

## Patentansprüche

1. Metallfreier Aktenverbinder aus Kunststoff für das Aufreihen und lösbare Verbinden gelochter Dokumente, mit zwei Haltestreifen (12, 14), bei denen nach Art einer Perlenschnur kugelige Erweiterungen mit stegartigen Teilen abwechseln, und mit einem Klemmsteg (18) mit Klemmhöckern (20) zum seitlichen Festklemmen der durch je ein Loch (19) im Klemmsteg geführten und seitlich umgelegten Haltestreifen (12, 14), wobei jeder Klemmhöcker (20) einen oben offenen Längsschlitz (22) zur Aufnahme eines stegartigen Teils des jeweiligen Kugelstranges (16, 17) des Haltestreifens (12, 14) aufweist, dadurch gekennzeichnet, dass die beiden Haltestreifen (12, 14) einseitig an einem Basissteg (10) im Abstand der Dokumentenlochung angebracht sind, dass jeder Klemmhöcker (20) unmittelbar neben dem zugehörigen Loch (19) auf den Klemmsteg (18) angeformt ist und die Länge des Längsschlitzes (22) derjenigen eines stegartigen Teils entspricht, und dass der Kunststoff des Aktenverbinders gegenüber Chemikalien zur konservierenden Papierbehandlung inert ist.

2. Aktenverbinder nach Anspruch 1, dadurch gekennzeichnet, dass der Längsschlitz (22) eine Breite hat, die wenig unter derjenigen des stegartigen Teils liegt, um eine Klemmung zu erzielen.

3. Aktenverbinder nach Anspruch 1 oder 2, dadurch gekennzeichnet, dass er aus einem Blockcopolymer besteht, das aus weichen, amorphen und harten, kristallinen Blöcken zusammengesetzt ist.

4. Aktenverbinder nach Anspruch 3, dadurch gekennzeichnet, dass es sich um ein additivfreies Copolymer aus Polyalkylenterephthalat und langkettigen Polyetherglykolen handelt.

5. Aktenverbinder nach einem der Ansprüche 2 bis 4, dadurch gekennzeichnet, dass jeder Kugelstrang (16, 17) 6 bis 15 kugelige Erweiterungen aufweist.

6. Aktenverbinder nach einem der Ansprüche 2 bis 5, dadurch gekennzeichnet, dass am Grunde des Längsschlitzes (22) der Klemmhöcker (20) ein Durchgang (21) mit im wesentlichen kreisförmigem Querschnitt ausgebildet ist und dass die Enden des Durchgangs (21) kugelschalenförmige Ausnehmungen (23) aufweisen.

7. Aktenverbinder nach einem der vorstehenden Ansprüche, dadurch gekennzeichnet, dass die Löcher (19) an der dem anliegenden Klemmhöcker (20) zugewandten Seite eine im wesentlichen halbkreisförmige Erweiterung (24) besitzen, in der die stegartigen Teile, hingegen nicht die kugeligen Erweiterungen des Kugelstranges (16, 17) eintreten können.

8. Aktenverbinder nach einem der vorstehenden Ansprüche, dadurch gekennzeichnet, dass der Klemmsteg (18) zwei randständige Längsrippen (26, 28) aufweist, die an die Klemmhöcker (20) angeformt sind.

9. Aktenverbinder nach einem der vorstehenden Ansprüche, dadurch gekennzeichnet, dass die vorderste Perle der Kugelstränge (16, 17) durch eine Hülse (34) ersetzt ist, die auf Stifte (32) eines Ordners für gelochte Akten passt.

## Claims

1. Metal free file binder of synthetic material for the lining up and the removably binding of punched documents, comprising two holding strips (12, 14) on which spherical enlargements alternate with spacing portions like a string of beads, and a clamping bridge (18) having clamping humps (20) for the lateral clamping of the holding strips (14, 14) each passed through a hole (19) in the clamping bridge and laterally bent over, each clamping hump (20) having a longitudinal slot (22) with a top opening for receiving a spacing portion of the respective ball string (16, 17) of the holding strip (12, 14), characterised in that the two holding strips (12, 14) are fastened with one end to a base strip (10) in the distance of the document punching, that each clamping hump (20) is formed on the clamping bridge (18) immediately adjacent to the associated hole (19) and the length of the longitudinal slot corresponds to that of a spacing portion, and that the synthetic material of the file binder is inert against chemical products used for the conservation treatment of paper.

2. File binder according to claim 1, characterised in that the longitudinal slot (22) has a width slightly inferior to that of the spacing portion so as to achieve a clamping.

3. File binder according to claim 1 or 2, characterised in that it consists of a block copolymer which is composed of soft, amorphous blocks and hard, crystalline blocks.

4. File binder according to claim 3, characterised in that the polymer is an additive free copolymer of polyalkylene terephthalate and long chain polyetherglycols.

5. File binder according to any one of claims 2 to 4, characterised in that each ball string (16, 17) comprises 6 to 15 spherical enlargements.

6. File binder according to any one of claims 2 to 5, characterised in that a passage (21) having an essentially circular section is formed at the bottom of longitudinal slot (22) of the clamping humps (20), and that the ends of the passage (21) are provided with spherical recesses (23).

7. File binder according to any one of the preceding claims, characterised in that the holes (19) comprise an essentially semicircular enlargement (24) at the side facing the associated clamping hump in which the spacing portions but not the spherical enlargements of the ball string (16, 17) are able to enter.

8. File binder according to any one of the preceding claims, characterised in that the clamping bridge (18) comprises two bordering longitudinal ribs (26, 28) which are integrally formed to the clamping humps (20).

9. File binder according to any one of the preceding claims, characterised in that the foremost bead of the ball strings (16, 17) is replaced by a bushing (34) which fits on the pins (32) of a folder for punched files.

## Revendications

1. Classeur exempt de métal et en matière synthétique, pour ranger des documents perforés et les classer de manière amovible, comportant deux tiges de retenue (12, 14) sur lesquelles alternent, à la manière d'un collier de perles, des élargissements sphériques et des parties d'espacement, et comprenant une traverse (18) présentant des bosses de serrage (20) pour la fixation latérale par serrage des tiges de retenue (12, 14) passées chacune dans un trou (19) de la traverse de serrage et repliées latéralement, chaque bosse de serrage (20) comportant une fente longitudinale ouverte vers le haut (22) pour recevoir une partie d'espacement du cordon de sphères (16, 17) respectif de la tige de retenue (12, 14), caractérisé en ce que les deux tiges de retenue (12, 14) sont fixées avec un bout à une plaque de base (10) à une distance correspondant à celle de la perforation des documents, que chaque bosse de serrage (20) est formée sur la traverse de serrage (18) immédiatement à côté du trou correspondant (19) et la longueur de la fente longitudinale (22) correspond à celle d'une partie d'espacement, et que la matière synthétique du classeur est inerte par rapport aux produits chimiques utilisés pour le traitement de conservation des papiers.

2. Classeur selon la revendication 1, caractérisé en ce que la fente longitudinale (22) présente une largeur légèrement inférieure à celle de la partie d'espacement afin d'obtenir un serrage.

3. Classeur selon la revendication 1 ou 2, caractérisé en ce qu'il consiste en un copolymère en masse composé de blocs tendres et amorphes et de blocs durs et cristallins.

4. Classeur selon la revendication 3, caractérisé en ce que le polymère est un copolymère de polyalkylène téréphthalate et de polyétherglycols à longues chaînes, exempt d'additifs.

5. Classeur selon l'une des revendications 2 à 4, caractérisé en ce que chaque cordon de sphères (16, 17) comporte 6 à 15 élargissements sphériques.

6. Classeur selon l'une des revendications 2 à 5, caractérisé en ce qu'un passage (21) ayant une section essentiellement circulaire est formé au fond de la fente longitudinale (22) des bosses de serrage (20), et que les extrémités du passage comportent des évidements en forme de calotte (23).

7. Classeur selon l'une quelconque des revendication précédentes, caractérisé en ce que les trous (19) comportent un élargissement (24) essentiellement semi-circulaire à l'endroit dirigé vers la bosse de serrage avoisinante, les parties d'espacement pouvant y entrer mais pas les élargissements sphériques du cordon des sphères (16, 17).

8. Classeur selon l'une quelconque des revendication précédentes, caractérisé en ce que la traverse de serrage (18) comporte à ses bords latéraux deux nervures longitudinales (26, 28) qui sont conformées aux bosses de serrage (20).

9. Classeur selon l'une quelconque des revendication précédentes, caractérisé en ce que la première perle des cordons de sphères (16, 17) est remplacée par une douille (34) qui s'adapte aux branches (32) d'un classeur pour documents perforés.
